# EUROPÄISCHE PATENTSCHRIFT

(11) **EP 1 596 359 B1**
(45) Veröffentlichungstag und Bekanntmachung des Hinweises auf die Patenterteilung: **14.01.2009**
(21) Anmeldenummer: 04011357.3
(22) Anmeldetag: 13.05.2004
(51) Int. Cl.: G10D 3/14, G10G 7/02

(54) **Vorrichtung und Verfahren zum automatischen Stimmen eines Saiteninstrumentes, insbesondere einer Gitarre**
Device and method for automatically tuning a stringed instrument in particular a guitar
Méthode et dispositif électronique pouvant accorder automatiquement un instrument de musique à cordes et en particulier une guitare

(43) Veröffentlichungstag der Anmeldung: 16.11.2005
(73) Patentinhaber: Tectus Anstalt, 9490 Vaduz (LI)
(72) Erfinder: Adams, Christopher, 22299 Hamburg (DE)
(74) Vertreter: von Eichel-Streiber, Caspar

(56) Entgegenhaltungen:
- WO-A-03/012774
- US-A- 4 318 327
- US-A- 4 803 908
- US-B1- 6 271 456
- US-B1- 6 278 047

## Beschreibung

Die vorliegende Erfindung betrifft eine Vorrichtung zum automatischen Stimmen eines Saiteninstrumentes nach dem Oberbegriff des Anspruchs 1. Sie betrifft ferner ein Verfahren zum automatischen Stimmen eines Saiteninstrumentes nach dem Oberbegriff des Anspruchs 9.

Das Stimmen von Instrumenten erfordert generell neben einem geübten Gehör eine Menge Zeit, die insbesondere von ungeübten, bspw. Hobby-Instrumentalisten, aufgebracht werden muß. Bei dem klassischen Verfahren des Stimmens "von Hand" arbeitet der Musiker mit einer Stimmgabel, die durch Anschlagen den gewünschten Ton vorgibt und justiert durch Verändern der Saitenlänge bzw. Saitenspannung die Tonlage der jeweiligen Saite. Durch Mehrfaches Anschlagen der Saite und der Stimmgabel wird das Ergebnis abgeglichen, bis die gewünschte Stimmung der Saite erreicht ist. Ausgehend von dieser Stimmung werden dann die weiteren Saiten gestimmt.

Da einesteils die Saiten der Instrumente wegen einer stets vorhandenen Nachgiebigkeit des Materials regelmäßig gestimmt werden müssen, die Saiten andernteils auch abhängig von den klimatischen Bedingungen in ihrer Länge veränderlich sind (eine Gitarrensaite dehnt sich auf der Bühne eines Konzertraumes mit der Hitze und feuchten Luft im Vergleich zu den Verhältnissen im vergleichsweise trockenen und kühlen Übungsraum aus), ist ein häufiges Stimmen erforderlich. Auch nach dem Aufziehen neuer Saiten müssen diese gestimmt werden.

Um hier eine Erleichterung zu schaffen, wurde in der US 4,803,908 eine Vorrichtung zum automatischen Stimmen eines Saiteninstrumentes vorgeschlagen, welches alle Merkmale des Oberbegriffs des Anspruchs 1 aufweist. Bei dieser Vorrichtung werden an einer Gitarre mit einem dort "Strummer" genannten, im Korpus der Gitarre angeordneten Hilfsmittel alle Saiten gleichzeitig angeschlagen. Eine Elektronik erfaßt die Töne, vergleicht sie mit der Soll-Vorgabe und steuert eine an den Saiten angreifende Stelleinrichtung zur Verstellung der Saitenspannungen in der Weise, daß sie die vorgegebenen Töne treffen, an.

Das System ist insoweit sehr zu begrüßen, als daß es ein zügiges und automatisches Stimmen ermöglicht und so insbesondere ungeübten Musikern, aber auch den Profis ein hohes Maß an Aufwand abnimmt. Jedoch hat das System einen nicht unerheblichen Nachteil. Es ist insgesamt groß und klobig und erfordert erhebliche Veränderungen am Korpus der Gitarre, die einerseits einen Einfluß auf deren Akustik (Klang) und andererseits auf deren Handling (wegen des veränderten Gewichts) haben. Abgesehen davon, wird auch die Optik der Gitarre in nicht unerheblicher Weise verändert.

Da die gesamte Gitarre den für die Klangeigenschaften maßgeblichen Resonanzkörper bildet, verändern sich auch die Klangeigenschaften, wenn dieser verändert wird. Damit ist das vorbekannte System in bestehende Instrumente nahezu nicht nachrüstbar, es kann aber auch nur schwer in neue Gitarren integriert werden. Insbesondere wären in klanglicher Hinsicht in der Planung zwei Gitarrentypen unabhängig voneinander zu entwickeln, eine Gitarre mit der vorbekannten Vorrichtung und eine ohne.

In der WO 03/012774 A1 ist eine elektronische Vorrichtung zum automatischen Stimmen einer Gitarre offenbart, welche eine Aufteilung von Komponenten auf den Kopf und den Korpus der Gitarre zeigt. Bei dieser Vorrichtung ist zur Datenübertragung entweder eine Verkabelung der voneinander getrennten Komponenten vorgesehen, wobei dies einen massiven Eingriff in die Gitarre erfordert, mit allen oben geschilderten Folgen für den Gitarrenklang. Oder es ist eine Funk-, Infrarot oder sonstige drahtlose Übertragung vorgesehen. Hierzu muss allerdings an dem Kopf ein entsprechender Sender/Empfänger zusätzlich angebracht werden, welcher weiteres Gewicht mit sich bringt und die Optik wie auch das klangliche Verhalten der Gitarre stören kann. Ferner muss dieser Sender/Empfänger mit einer eigenständigen Energieversorgung versehen werden, d.h. am Kopf der Gitarre ist zusätzlich eine Batterie oder gar ein Zuleitungskabelanschluss vorzusehen.

Von der geschilderten Problematik geht die Erfindung aus. Sie hat zur **Aufgabe,** eine insoweit verbesserte Vorrichtung anzugeben, die in ein Instrument, insbesondere eine Gitarre, mit minimaler Beeinflussung der Klangeigenschaften und mit möglichst wenigen und kleinen Elementen integriert werden kann. Ferner soll ein Verfahren zum automatischen Stimmen eines Saiteninstrumentes angegeben werden, welches diesen Vorgaben genügt.

Zur **Lösung** dieser Aufgabe wird eine Vorrichtung mit den Merkmalen des Schutzanspruchs 1 vorgeschlagen. Ein Verfahren, welches diese Aufgabe löst, ist in Anspruch 9 angegeben.

Die Ansprüche 2 bis 8 und 10 bis 11 enthalten vorteilhafte Weiterbildungen der Vorrichtung bzw. des Verfahrens.

Kerngedanke der Erfindung ist es, die Komponenten der Vorrichtung (die so gesehen auch als System bezeichnet werden kann) auf dem Instrument zu verteilen. Bei einer Gitarre bspw. wird nicht die gesamte Vorrichtung im Korpus angeordnet. So bietet der Kopf bzw. Hals auch, wenn auch nur wenig, Raum, für die (dezente) Anbringung weiterer Komponenten. Insbesondere kann dabei auf ohnehin bei Gitarren am Kopf angeordnete Mittel zum Verstellen der Saitenlänge bzw. -spannung zurückgegriffen werden, was den Einsatz von Spezialteilen reduziert. Insgesamt müssen in das Instrument, bspw. die Gitarre, weniger zusätzliche Komponenten eingebracht werden.

Um die Trennung der Komponenten Steuerung und Antrieb ohne tief greifende Eingriffe in den Instrumentenkörper vornehmen zu können, werden erfindungsgemäß die Steuersignale zwischen der an einem Instrumententeil sitzenden Steuerung und dem wenigstens einen Antrieb über wenigstens eine als Busleitungen dienende Saite der Gitarre geführt.

Die Saiten von Saiteninstrumenten bestehen in vielen Fällen aus einem leitenden Material (Metall) oder sind von einem Faden aus einem solchen umwickelt. Alternativ können sie, wenn der Klang es zulässt, mit einem leitenden Material beschichtet sein. Diese Lösung spart den Einsatz weitere Leitungen, die in dem Instrumentenkörper verlegt werden müssten. Neben den Klangeigenschaften bleibt daher nicht zuletzt auch die Optik des Instrumentes erhalten. Damit, wenn mehrere Saiten als Leiter genutzt werden sollen, diese nicht untereinander elektrisch kurzgeschlossen sind, müssen Elemente, über die die Saiten gemeinsam geführt werden (bspw. der Steg bei einer Gitarre) so ausgebildet sein, daß sie die Saiten gegeneinander isolieren. Dazu können diese Elemente aus einem nicht leitenden Material (bspw. Keramik) gefertigt oder mit einem solchen beschichtet sein, oder es müssen sonstige Vorkehrungen der Isolierung getroffen sein (bspw. zwischen geordnete Isolierscheiben etc.).

Der Antrieb kann ein Motor, bspw. Elektromotor, sein, er kann aber auch pneumatisch oder hydraulisch arbeiten.

Wenn das Instrument ein auf elektrischem Wege mit einem Verstärker verbundenes Instrument ist (z. B. eine E-Gitarre), so kann ein ohnehin bereits vorhandener und an den Verstärker angeschlossener Tonabnehmer des Instrumentes als (Teil der) Erfassungseinheit genutzt werden.

Wenn wie in einer Weiterbildung nach Anspruch 2 auch die Stromversorgung für den mindestens einen Antrieb über wenigstens eine der Saiten geführt ist, muß auf der Seite des Antriebs keine eigene Stromversorgung (Batterie o.ä.) bereitgestellt werden, was zu einem zusätzlichen Bauteil mit allen negativen Folgen für die Optik und die Balance des Instrumentes führen würde, und es muß auch keine gesonderte Versorgungsleitung verlegt werden, was zu den oben bereits genannten Nachteilen führen würde.

Durch eine wie in Anspruch 3 angegebene Ausgestaltung der Steuerung kann diese in einfacher Weise durch Anschlagen einer seite angesprochen werden.

Eine Schnittstelle, wie sie gemäß Anspruch 4 vorgesehen sein kann, gibt die Möglichkeit, von außen - auch nachträglich - eine Software in die Vorrichtung einzuspeisen. Ferner können über die Schnittstelle verschiedene Referenzstimmungen in die Speichereinrichtung eingegeben werden, um das Instrument nach unterschiedlichen Schemata stimmen zu können.

Eine wie in Anspruch 5 vorgeschlagene Ausgestaltung der Vorrichtung erlaubt ein saitenweises Stimmen des Instrumentes. Es kann ebenso gut auch ein Antrieb verwendet werden, der durch entsprechende Getriebe oder ähnliche Vorrichtungen zum Verstellen jeweils einer Saite schaltbar ist.

Ist die Vorrichtung wie in Anspruch 6 angegeben gebildet, ergibt sich ein besonders kompakter Aufbau. Werden die einzelnen Komponenten möglichst klein gewählt, "verschwinden" sie nahezu im Gesamteindruck des Instrumentes und stören den Musiker auch nicht beim Spiel desselben. Zudem ist es nicht erforderlich, beim Stimmen des Instrumentes externe Komponenten hinzuzuziehen, der Musiker kann sein Instrument praktisch überall und nahezu unabhängig stimmen.

Eine Weiterbildung der Vorrichtung nach Anspruch 7 ergibt ein redundantes System. Die Vorrichtung kann auch bei Defekt einer Saite noch weiter zum Stimmen des Instrumentes betrieben werden.

In Anspruch 8 ist eine bevorzugte Ausgestaltung der Vorrichtung zur Integration in einer E-Gitarre angegeben.

Das Verfahren nach Anspruch 9 stellt, wie oben bereits gesagt eine Lösung der oben genannten Aufgabe hinsichtlich eines Verfahrens dar. Es kann bevorzugt mit einer Vorrichtung nach einem der Ansprüche 1 bis 8 betrieben werden, ist jedoch nicht auf eine solche Vorrichtung beschränkt, wobei gemäß dem erfindungsgemäßen Verfahren die Saiten des Instrumentes als Busleitungen verwendet werden können. Dadurch müssen keine gesonderten Kabel oder sonstigen Übertragungsmittel (Funk, Infrarot) installiert werden.

Eine wie in einer Weiterbildung des Verfahrens nach Anspruch 10 geforderte Aufbereitung des ersten digitalen Signals kann sinnvoll sein, um aus diesem Signal zuverlässig eine Tonlage bestimmen zu können.

Eine Bestimmung der Grundfrequenz (Tonlage) des ersten digitalen Signals erfolgt vorzugsweise unter Zuhilfenahme eines mathematischen Frequenzfilters (Anspruch 11). Dieser erlaubt im Gegensatz zu dem ansonsten gebräuchlichen Verfahren der Fast Fourier Transformation (FFT) eine schnellere und genauere Frequenzbestimmung aus nur einem Anschlag der Saite. Dies ist wichtig, da bei nur einem Anschlag der Saite die Obertöne, die für eine exakte Bestimmung der Tonlage (Frequenz) erfaßt werden müssen, sehr schnell abklingen.

Im Folgenden wird die Erfindung kurz anhand der beiliegenden Figuren beschrieben. Es zeigen:
- Fig. 1: eine schematische Ansicht von vorn einer E-Gitarre als mögliches Anwendungsbeispiel der Erfindung,
- Fig. 2: eine schematische Ansicht der E-Gitarre aus Fig. 1 von hinten,
- Fig. 3: eine weitere schematische Ansicht der E-Gitarre mit anderen Einzelheiten,
- Fig. 4: eine vergrößerte Darstellung des Korpus der E-Gitarre nach der Darstellung in Fig. 3,
- Fig. 5: in vier verschiedenen Darstellungen (a) bis (d) einen Reiter des Tremolosystem-Blocks der E-Gitarre,
- Fig. 6: schematisch die Befestigung der Saiten im Tremolo-Systemblock sowie deren Kontaktierung mit den Spannungsversorgungs- bzw. Signalleitungen,
- Fig. 7: in vier verschiedenen Ansichten (a) bis (d) den Kopf der Gitarre mit daran angebrachten Flügeln und Stellmotoren zum Einstellen der Saitenspannung,
- Fig. 8: in vier verschiedenen Ansichten die in dem Kopf der Gitarre sitzenden Flügelt mit den Stellmotoren und
- Fig. 9: eine schematische Schaltskizze einer Detektorschaltung zur Ansteuerung einer Tonaderspeisung für die Vorrichtung zum automatischen Stimmen der Gitarre.

In den Figuren wird die Erfindung anhand eines Ausführungsbeispieles bei einer E-Gitarre näher erläutert. Gleiche Elemente sind in den Figuren mit gleichen Bezugszeichen versehen. Die Beschreibung anhand einer E-Gitarre beschränkt die Erfindung nicht. Sie kann ebenso gut bei Akustikgitarren, E-Bässen, oder anderen elektrischen bzw. elektroakustischen oder akustischen Saiteninstrumenten wie Violinen, Harfen etc. eingesetzt werden.

In den Figuren 1 bis 4 ist in verschiedenen, teilweise vergrößerten Ansichten eine E-Gitarre 1 gezeigt, die mit einer erfindungsgemäßen Vorrichtung versehen ist. Die E-Gitarre 1 läßt sich grob unterteilen in den Korpus 2, den Steg 3 und den Kopf 4. Am Korpus sind an dem sogenannten Tremolo-Systemblock 5 die Saiten 6a - 6f mit ihren ersten Enden (ball ends) befestigt und nebeneinander über den Steg 3 bis zum Kopf 4 gespannt, wo sie mit ihren zweiten Enden auf Wirbeln 7 aufgewickelt und verstellbar festgelegt sind. Die Wirbel 7 sind mechanisch mit Flügeln 8 verbunden, so daß durch Drehen der Flügelt 8 das Saitenende auf den Wirbel 7 auf- oder von dieser abgewickelt werden kann. Dadurch wird die Spannung bzw. Länge der Saite verändert und die Gitarre gestimmt.

In Figur 1 ist zudem ein sogenanntes Pick-Guard 9 zu erkennen, welche eine Art Abdeckplatte ist und unter der im Korpus 2 ein Raum geschaffen ist, in welchem die Elektronik der E-Gitarre 1 angeordnet ist. Unterhalb dieses Pick-Guards 9 ist ein zu der erfindungsgemäßen Vorrichtung gehöriger Steuerchip angeordnet, der in Fig. 2 schematisch mit 10 angedeutet ist.

In Fig. 2 ist ferner zu erkennen, daß am Kopf 4 der E-Gitarre 1 an der Mechanik der Flügel 8, bspw. über ein Getriebe, angreifende Stellmotoren 11 angeordnet sind. Die Stellmotoren gehören zu der erfindungsgemäßen Vorrichtung und sind in später noch zu beschreibender Weise mit dem Steuerchip 10 zur Ansteuerung verbunden. Mit den Motoren können alternativ zu der Handbetätigung über die Flügel 8 die Wirbel 7 verdreht und damit die Spannung der Saiten 6a bis 6f verstellt werden.

In den Fign. 3 und 4 ist in einer anderen Darstellung die E-Gitarre 1 gezeigt. Hier sind neben den in Fign. 1 und 2 zu erkennenden Elementen weitere Details der E-Gitarre 1 dargestellt. So sind bspw. die auf dem Korpus 2 unterhalb der Saiten 6a bis 6f sitzenden Tonabnehmer (Pickups) 12 zu erkennen, die die Schwingungen der Saiten (und damit den durch Anschlagen derselben erzeugten Ton) in ein elektrisches Signal umwandeln. Diese Tonabnehmer 12 dienen zugleich in später noch zu erläuternder Weise als Bestandteil der erfindungsgemäßen Vorrichtung.

Ferner ist in diesen Darstellungen ein Potentiometer 13 dargestellt. In der Regel verfügen E-Gitarren über mehrere derartige Potentiometer zum Einstellen der Höhen, Bässe und der Lautstärke. Hier ist das dargestellte Potentiometer 13 der Lautstärkeregler. Dieser spezielle Regler ist zur Integration der erfindungsgemäßen Vorrichtung in die E-Gitarre 1 nicht als herkömmliches Potentiometer ausgeführt, sondern als sogenanntes Push-Pull Potentiometer, welches eine zusätzliche Schaltfunktion aufweist.

Schließlich sind in diesen Figuren noch die von dem Steuerchip zu dem Tremolo-Systemblock 5, genauer zu den Saiten 6a bis 6f führenden Leitungen 14 zu erkennen.

In den Fign. 5 und 6 ist der Tremolo-Systemblock 5 bzw. sind auf diesem angeordnete Reiter 15 zur Führung der in dem Tremolo-Systemblock 5 festgelegten Saitenenden dargestellt. In Fig. 6 ist zu erkennen, wie die Saiten 6a bis 6f durch Bohrungen 17 in dem Tremolo-Systemblock 15 geführt und mit an ihren Enden angeordneten Verdickungen (ball ends) 18 an dem unteren Rand der Bohrungen 17 gehalten werden. In das untere Ende der Bohrungen 17 ist jeweils eine isolierende Hülse 19 eingesetzt, die an ihrem aus der Bohrung 17 herausragenden Rand mit einem nach außen weisenden Kragen versehen ist. Zwischen die Kragen der Hülsen 19 und die Verdickungen (ball ends) 18 sind leitende Scheiben 20 positioniert, die die Verdickungen (ball ends) 18 der Saiten 6a bis 6f kontaktieren. Diese Scheiben sind wiederum mit den an den Steuerchip 10 angeschlossenen Leitungen 14 (hier als 14a bis 14f dargestellt) verbunden.

Auf diese Weise werden die aus einem leitenden Metall bestehenden oder mit einem leitenden Metallfaden umwickelten Saiten 6a bis 6f der E-Gitarre 1 mit dem Steuerchip 10 elektrisch verbunden.

Auf dem Tremolo-Systemblock 5 sind die in den Fign. 5(a) bis 5(d) gezeigten Reiter 15 befestigt. Über diese laufen im Bereich der mit 16 bezeichneten Reitereinsätze die Seiten. Der in Fig. 5(d) vergrößert dargestellte Reitereinsatz wird in den in Fig. 5(a) gezeigten Reiter in die in der Fig. 5(a) rechts dargestellte Ausnehmung eingesetzt. Da die Reiter 15 und die Reitereinsätze 16 bei einer E-Gitarre 1 regelmäßig aus Metall und damit aus einem leitenden Material bestehen, müssen, um einen Kurzschluß zwischen den über die Leitungen 14 elektrisch kontaktierten Saiten zu vermeiden die Reitereinsätze 16, über die die Saiten 6a bis 6f laufen, gegeneinander isoliert sein. Zu diesem Zwecke sind die in Fig. 5(a) mit 21 bezeichneten Flächen isoliert.

In den Figuren 7(a) bis 7(d) sind noch einmal Einzelheiten des Kopfes 4 der E-Gitarre 1 mit den daran angeordneten Komponenten der erfindungsgemäßen Vorrichtung zu erkennen, wobei Fig. 7(d) eine Detailvergrößerung des in Fig. 7(c) mit D bezeichneten Bereichs darstellt.

In den Figuren 8(a) bis 8(d) sind die mechanischen Einheiten zum Verstellen der Saitenspannung bestehend aus den Wirbeln 7, den Flügeln 8 und den Stellmotoren 11 noch einmal losgelöst von dem Kopf 4 dargestellt. Zu erkennen ist, daß alle diese Einheiten auf einer gemeinsamen Platine 22 sitzen, die weitere Steuerelemente zur Ansteuerung der Stellmotoren 11 enthält. Über die metallischen und damit leitenden Wirbeln 7 sind die Saiten elektrisch mit entsprechenden Leiterbahnen auf der Platine 22 verbunden.

Die erfindungsgemäße Vorrichtung zum automatischen Stimmen der E-Gitarre 1 arbeitet wie folgt:

Durch Ziehen des Push-Pull Potentiometers 13 wird das System aktiviert. Hierzu wird auf eine in Figur 9 dargestellte Schaltung zurückgegriffen, die nachfolgend noch zu beschreiben sein wird.

Dem Steuerchip 10 können nun durch Anschlagen einer der Saiten Befehle erteilt werden. Die durch Anschlagen der Saiten erzeugten Töne werden durch die Tonabnehmer 12 in ein elektrisches Signal gewandelt, welches in der Steuerung auf eine Frequenz hin umgerechnet wird. In der Steuerung sind bestimmte vorprogrammierte Befehle abgelegt, die auf eine innerhalb einer bestimmten Toleranz liegenden Frequenz hin aufgerufen werden. Auf diese Weise kann bspw. das Programm zum Stimmen einer der Saiten, z. B. der e-Saite 6f, aufgerufen werden. Ist das Programm aktiviert, lädt der Steuerchip aus einem Speicher eine Referenzfrequenz für diese Saite, die als Soll-Frequenz dient. Die Saite wird nun gegebenenfalls erneut angeschlagen, die Ist-Frequenz aus dem durch die Tonabnehmer 12 umgewandelten Signal in dem Steuerchip 10 errechnet und über die als Busleitungen genutzten Saiten ein Signal an die Platine 22 bzw. über diese an den entsprechenden Stellmotor 11 zum Verstellen der Saitenspannung zum Erreichen der Soll-Frequenz geschickt. Dabei überwacht der Steuerchip 10 die Veränderung der Frequenz und gibt bei Erreichen der Soll-Frequenz ein Stop-Signal an den Stellmotor 11. Auf diese Weise können alle Saiten nacheinander gestimmt werden. Als Routine zum Errechnen der Ist-Frequenz aus dem elektrischen Signal der Tonabnehmer wird ein mathematisches Frequenzfilter eingesetzt, da dieses besonders schnell und zuverlässig die Frequenz errechnen kann.

Über eine in den Figuren nicht dargestellte Schnittstelle können dem Steuerchip 10 verschiedene Frequenzvorgaben für die Saiten gegeben werden, je nachdem welche Art der Stimmung gerade gewählt werden soll (bspw. open tuning etc.).

Für die Übertragung der Steuersignale werden lediglich zwei der Saiten benötigt. Über zwei weitere Saiten, hier die Saiten 6f (tiefe e-Saite) und 6e (a-Saite) wird die Spannungsversorgung für die Platine 22 und die Stellmotoren 11 in den Kopf 4 verbracht, so daß eine eigene Spannungsquelle dort nicht benötigt wird. Die Saiten 6f und 6e werden zum Übertragen der Spannung gewählt, da die tiefe e-Saite und die a-Saite die dicksten Saiten der E-Gitarre 1 sind und damit am seltensten reißen. Von den verbleibenden vier Saiten 6a bis 6d können von dem Steuerchip 10 jeweils zwei beliebige als Busleitungen frei angesteuert werden. Auf diese Weise ist das System redundant und kann auch noch bei einer oder sogar zwei gerissenen Saiten der Saiten 6a bis 6d arbeiten.

Leuchtdioden auf dem Korpus 2, bspw. im Bereich der Tonabnehmer 12 unterhalb der Saiten 6a bis 6f können den Zustand des Steuerchips 10 bzw. des Programmablaufs anzeigen und so die Handhabung der Vorrichtung vereinfachen. Auch kann hier eine "Kurzanleitung" aufgebracht sein, z. B. mit der Anzeige, durch Anschlagen welcher der Saiten 6a bis 6f in welchem Ton welche Befehle aufgerufen werden. Die den Befehlen zugeordneten Frequenzen können von dem Steuerchip 10 so verwaltet werden, daß sie der aktuellen Stimmung der E-Gitarre angepaßt sind, das heißt, daß der Benutzer stets dieselbe Saite mit dem selben Griff anschlagen muß, um einen Befehl abzurufen, egal, wie die Gitarre und damit die Saite gerade gestimmt ist.

Die Spannungsversorgung des Systems erfolgt in diesem Ausführungsbeispiel extern und zwar über das Verstärkerkabel, mit dem die Gitarre ohnehin an einen Verstärker elektrisch angeschlossen ist. Die in Fig. 9 dargestellte Tonaderschaltung überwacht ständig den Innenwiderstand der E-Gitarre 1. Dieser liegt bei normal spielbereiter E-Gitarre 1 hoch. Zieht nun der Musiker das Push-Pull Potentiometer 13, so koppelt der die Tonabnehmer 12 von der Klinkenbuchse für das Verstärkerkabel und damit vom Verstärker ab und schaltet den Steuerchip 10 zu. Dadurch sinkt der Innenwiderstand der E-Gitarre 1 wenigstens um einen Faktor 20 ab. Dies erkennt die Schaltung und schaltet das Verstärkerkabel zum einen von dem Verstärker ab, damit die E-Gitarre 1 "stumm" gestimmt werden kann. Ferner schaltet die Schaltung eine Versorgungsspannung, die sie bspw. von dem Netzteil des Verstärkers, aber auch einem externen Netzteil gewinnen kann auf das Verstärkerkabel. Diese Spannung wird dann der Steuerung 10 zugeführt und über die Saiten 6e und 6f in den Kopf 4 weitergeleitet. Nun kann die erfindungsgemäße Vorrichtung arbeiten. Nach Beendigung des Stimmens oder bspw. des Einrichtens der Schaltung oder des Aufbringens neuer Daten schaltet der Musiker das Push-Pull Potentiometer 13 zurück in die Normalstellung. Der Innenwiderstand der E-Gitarre 1 steigt durch die nun wieder an das Verstärkerkabel angeschlossenen Tonabnehmer 12 wieder an. Dies erkennt die Tonader Schaltung gemäß Fig. 9 und gibt die Signale aus dem Verstärkerkabel wieder auf den Verstärker, der Musiker kann weiterspielen.

### Bezugszeichenliste

- 1: E-Gitarre
- 2: Korpus
- 3: Steg
- 4: Kopf
- 5: Tremolo-Systemblock
- 6a-f: Saite
- 7: Wirbel
- 8: Flügel
- 9: Pick-Guard
- 10: Steuerchip
- 11: Stellmotor
- 12: Tonabnehmer
- 13: Potentiometer
- 14: Leitung
- 15: Reiter
- 16: Reitereinsatz
- 17: Bohrung
- 18: Verdickung
- 19: Hülse
- 20: Scheibe
- 21: Fläche
- 22: Platine

## Patentansprüche

1. Vorrichtung zum automatischen Stimmen eines Saiteninstrumentes (1), insbesondere einer Gitarre, mit:
a) einer Erfassungseinrichtung (12) zum Erfassen eines durch Anschlagen einer Saite (6a - 6f) erzeugten Tones sowie zum Ausgeben eines dem erfassten Ton entsprechenden, digitalen Signals,
b) einer Speichereinrichtung zum Abspeichern vorgegebener digitaler Signale, welche einem erwünschten Ton entsprechen,
c) einer Vergleichseinrichtung zum Vergleichen des von der Erfassungseinrichtung ausgegebenen digitalen Signals mit einem in der Speichereinrichtung abgelegten, dem erwünschten Ton entsprechenden digitalen Signal,
d) einer Stelleinrichtung (7) zum Verändern der Spannung der Saiten (6a - 6f),
e) wenigstens einen Antrieb (11) zum Antrieb der Stelleinrichtung (7),
f) einer mit der Vergleichseinrichtung verbundenen Steuerung (10) welche anhand einer in der Vergleichseinrichtung festgestellten Abweichung zwischen den den erzeugten Ton und den erwünschten Ton repräsentierenden Signale den wenigstens einen Antrieb (11) über eine Busleitung ansteuert,
wobei die Steuerung (10) und der mindestens einen Antrieb (11) in dem Saiteninstrument (1) in Längsrichtung der Saiten (6a - 6f) gesehen auf einander gegenüberliegenden Seiten der Saiten (6a - 6f) angeordnet sind,
**dadurch gekennzeichnet dass**
die Busleitung zwischen der Steuerung (10) und dem mindestens Antrieb durch zumindest eine der Saiten (6a - 6d) dargestellt ist, welche aus einem leitenden Material besteht oder mit einem solchen umwickelt und/oder beschichtet ist.

2. Vorrichtung nach Anspruch 1, **dadurch gekennzeichnet, dass** die Stromversorgung des mindestens einen Antriebs (11) ebenfalls über wenigstens eine der Saiten (6e, 6f) geführt ist, welche aus einem leitenden Material besteht oder mit einem solchen umwickelt und/oder beschichtet ist.

3. Vorrichtung nach einem der vorhergehenden Ansprüche, **dadurch gekennzeichnet, dass** die Steuerung (10) so eingerichtet ist, daß sie durch Empfang eines einen innerhalb einer Toleranzspanne liegenden Ton repräsentierenden digitalen Signals von der Erfassungseinrichtung geschaltet werden kann.

4. Vorrichtung nach einem der vorhergehenden Ansprüche, **dadurch gekennzeichnet, dass** sie eine Schnittstelle zum Datenaustausch aufweist.

5. Vorrichtung nach einem der vorhergehenden Ansprüche, **dadurch gekennzeichnet, dass** jeder Saite (6a - 6f) eine Verstellvorrichtung (7) mit eigenem Antrieb (11) zugeordnet ist.

6. Vorrichtung nach einem der vorhergehenden Ansprüchen, **dadurch gekennzeichnet, dass** sie mit ihren Komponenten Erfassungseinrichtung, Speichereinrichtung, Vergleichseinrichtung, Stelleinrichtung (7), Antrieb (11) und Steuerung (10) vollständig in dem Saiteninstrument (1) integriert ist.

7. Vorrichtung nach einem der vorhergehenden Ansprüche, **dadurch gekennzeichnet, dass** die als Busleitung(en) und/oder Stromzuleitungen genutzte(n) Saite(n) (6a - 6f) von der Steuerung (10) frei wählbar ist, so dass bei einem Defekt in einer Saite (6a - 6f) von der Steuerung (10) eine alternative Saite (6a - 6f) als Busleitung bzw. Stromzuleitung gewählt werden kann.

8. Vorrichtung nach einem der vorhergehenden Ansprüche, **dadurch gekennzeichnet, dass** sie in einer Gitarre (1), vorzugsweise einer E-Gitarre, integriert ist, wobei die Steuerung (10) auf dem Korpus (2) der Gitarre (1) angeordnet ist und die Stelleinrichtung (7) und der wenigstens eine Antrieb (11) am oberen Ende des Halses angeordnet sind und der wenigstens eine Antrieb (11) über eine entlang des Halses verlaufende Busleitung, vorzugsweise über die als Busleitung genutzten Saiten (6a - 6d), an die Steuerung (10) angeschlossen ist.

9. Verfahren zum automatischen Stimmen eines Saiteninstrumentes, bei welchem:
a). eine zu stimmende Saite angeschlagen wird,
b). der von der Saite erzeugte Ton von einer Erfassungseinrichtung erfaßt und in ein korrespondierendes erstes digitales Signal umgerechnet wird,
c). das erste digitale Signal mit einem vorgegebnen, einem erwünschten Ton entsprechenden zweiten digitalen Signal verglichen und aus dem Vergleich in einer Steuerung eine erforderliche Veränderung der Saitenspannung errechnet wird,
**dadurch gekennzeichnet, dass**
von der auf in Längsrichtung der Saite gesehen auf einer ersten Seite angeordneten Steuerung ein Ansteuersignal an einen mit einer Stelleinrichtung zum Einstellen der Saitenspannung verbundenen, auf der in Längsrichtung der Saite gesehen gegenüberliegenden Seite sitzenden Antrieb über eine oder mehrere aus einem leitenden Material bestehende oder mit einem solchen umwickelte und/oder beschichtete Saiten des Saiteninstrumentes als Busleitung(en) gegeben wird.

10. Verfahren nach Anspruch 9, **dadurch gekennzeichnet, dass** das erste digitale Signal zur weiteren Verarbeitung aufbereitet wird.

11. Verfahren nach Anspruch 10, **dadurch gekennzeichnet, dass** aus dem ersten digitalen Signal mittels eines mathematischen Frequenzfilters die Frequenz des angeschlagenen Tones bestimmt wird und daß das zweite digitale Signal einer vorgegebenen Frequenz entspricht.

## Claims

1. Device for automatically tuning a stringed instrument (1), particularly a guitar, having:
a) a detection device (12) for detecting a sound produced by striking a string (6a-6f) and for outputting a digital signal corresponding to the detected sound,
b) a storage device for storing predetermined digital signals corresponding to a desired sound,
c) a comparator for comparing the digital signal outputted by the detection device with a digital signal stored in the storage device and corresponding to the desired sound,
d) an adjusting device (7) for changing the tension of the strings (6a-6f),
e) at least one drive (11) for driving the adjusting device (7),
f) a control unit (10) connected to the comparator and which by means of a variation established in the comparator between the signals representing the sound produced and the desired sound controls the at least one drive (11) by means of a bus line,
the control unit (10) and the at least one drive (11) are placed in the stringed instrument (1) on opposite sides of the strings (6a-6f), considered in the longitudinal direction of said strings (6a-6f),
**characterized in that** the bus line between the control unit (10) and the at least one drive is represented by at least one of the strings (6a-6d), which is made from a conductive material or is wound and/or coated with such a material.

2. Device according to claim 1, **characterized in that** the power supply of the at least one drive (11) also runs over at least one of the strings (6e, 6f), which is made from a conductive material or is wound and/or coated with such a material.

3. Device according to one of the preceding claims, **characterized in that** the control unit (10) is set up in such a way that it can be switched by receiving from the detection device a digital signal representing a sound within a tolerance range.

4. Device according to one of the preceding claims, **characterized in that** it has an interface for data exchange.

5. Device according to one of the preceding claims, **characterized in that** an adjusting device (7) with its own drive (11) is associated with each string (6a-6f).

6. Device according to one of the preceding claims, **characterized in that**, with its components detection device, storage device, comparator, adjusting device (7), drive (11) and control unit (10), it is completely integrated into the stringed instrument (1).

7. Device according to one of the preceding claims, **characterized in that** the string(s) (6a-6f) used as bus line(s) and/or current leads is freely selectable by the control unit (10), so that in the case of a defect in one string (6a-6f) the control unit (10) can choose an alternative string (6a-6f) as the bus line or current lead.

8. Device according to one of the preceding claims, **characterized in that** it is integrated into a guitar (1), preferably an electric guitar, the control unit (10) being placed on the body (2) of the guitar (1) and the adjusting device (7) and the at least one drive (11) are positioned at the upper end of the neck and the at least one drive (11) is connected by means of a bus line running along the neck and preferably via the strings (6a-6d) used as the bus line, to the control unit (10).

9. Method for automatically tuning a stringed instrument, in which:
a) a string to be tuned is struck,
b) the sound produced by the string is detected by a detection device and converted into a corresponding, first digital signal,
c) the first digital signal is compared with a predetermined, second digital signal corresponding to the desired sound and from the comparison a calculation takes place in a control unit of the necessary change to the string tension,
**characterized in that** in the control unit located on a first side considered in the longitudinal direction of the string a control signal is supplied to a drive connected to an adjusting device for adjusting the string tension and located on the opposite side considered in the longitudinal direction of the string by means of one or more strings of the stringed instrument made from a conductive material or wound and/or coated with such a material as bus line(s).

10. Method according to claim 9, **characterized in that** the first digital signal is prepared for further processing.

11. Method according to claim 10, **characterized in that** the frequency of the struck sound is determined from the first digital signal by means of a mathematical frequency filter and that the second digital signal corresponds to a predetermined frequency.

## Revendications

1. Dispositif pour accorder automatiquement un instrument à cordes (1), en particulier une guitare, comprenant
a) un dispositif d'enregistrement (12) pour l'enregistrement d'un son généré par la frappe d'une corde (6a - 6f) et pour la sortie d'un son numérique correspondant au son enregistré,
b) un dispositif de stockage pour le stockage de signaux numériques prédéfinis, qui correspondent à un son souhaité,
c) un dispositif de comparaison pour la comparaison du signal numérique sorti par le dispositif de stockage avec un signal numérique déposé dans le dispositif de stockage et correspondant au son souhaité,
d) un dispositif de réglage (7) pour la modification de la tension des cordes (6a - 6f),
e) au moins un entraînement (11) pour l'entraînement du dispositif de réglage (7),
f) une commande (10) reliée au dispositif de comparaison qui active l'entraînement (11) au nombre minimum de un au moyen d'une ligne de bus à l'aide d'un écart, constaté dans le dispositif de comparaison, entre les signaux représentant le son généré et les signaux représentant le son souhaité, la commande (10) et l'entraînement (11) au nombre minimum de un étant disposés dans l'instrument à cordes (1), vu dans le sens longitidunal des cordes (6a-6f), sur des côtés opposés des cordes (6a-6f),
**caractérisé en ce que**
la ligne de bus entre la commande (10) et l'entraînement au nombre minimum de un est représentée par au moins l'une des cordes (6a - 6f), qui est à base d'un matériau collecteur ou est enveloppée et/ou recouverte avec un tel matériau.

2. Dispositif selon la revendication 1, **caractérisé en ce que** l'alimentation électrique de l'entraînement (11) au nombre minimum de un est guidée également au moyen d'au moins l'une des cordes (6e- 6f), qui est à base d'un matériau conducteur ou est enveloppée et/ou revêtue avec un tel matériau.

3. Dispositif selon l'une quelconque des revendications précédentes, **caractérisé en ce que** la commande (10) est réglée de telle sorte qu'elle peut être commutée par le dispositif d'enregistrement par la réception d'un signal numérique représentant un son situé dans une marge de tolérance.

4. Dispositif selon l'une quelconque des revendications précédentes, **caractérisé en ce qu'**il représente une interface pour l'échange de données.

5. Dispositif selon l'une quelconque des revendications précédentes, **caractérisé en ce qu'**un dispositif de réglage (7) avec un entraînement (11) propre est attribué à chaque corde (6a - 6f).

6. Dispositif selon l'une quelconque des revendications précédentes, **caractérisé en ce qu'**il est intégré complètement dans l'instrument à cordes (1) avec ses composants dispositif d'enregistrement, dispositif de stockage, dispositif de comparaison, dispositif de réglage (7), entraînement (11) et commande (10).

7. Dispositif selon l'une quelconque des revendications précédentes, **caractérisé en ce que** la (les) corde(s) (6a - 6f) utilisée(s) comme ligne(s) de bus et/ou arrivées de courant peut (peuvent) être choisie(s) librement par la commande (10), de sorte que, dans le cas d'une défaillance sur une corde (6a - 6f), la commande (10) peut choisir une corde (6a - 6f) de rechange comme ligne de bus ou arrivée de courant.

8. Dispositif selon l'une quelconque des revendications précédentes, **caractérisé en ce qu'**il est intégré dans une guitare (1), de préférence une guitare électrique, la commande (10) étant disposée sur le corps (2) de la guitare (1) et le dispositif de réglage (7) et l'entraînement (11) au nombre minimum de un étant disposés sur l'extrémité supérieure du manche et l'entraînement (11) au nombre minimum de un étant raccordé à la commande (10) par l'intermédiaire d'une ligne de bus agencée le long du manche, de préférence par l'intermédiaire des cordes (6a - 6d) utilisées comme ligne de bus.

9. Procédé pour accorder automatiquement un instrument à cordes, avec lequel :
a) une corde à accorder est frappée,
b) le son généré par la corde est enregistré par un dispositif d'enregistrement et converti en un premier signal numérique correspondant,
c) le premier signal numérique est comparé avec un second signal numérique prévu, correspondant à un son souhaité et une modification nécessaire de la tension de corde étant calculée à partir de la comparaison dans une commande,
**caractérisé en ce que**
la commande disposée sur un premier côté, vu dans le sens longitudinal de la corde, envoie un signal d'activation à un entraînement relié à un dispositif de réglage pour le réglage de la tension de corde et disposé sur le côté opposé, vu dans le sens longitudinal de la corde, au moyen d'une ou de plusieurs cordes, à base d'un matériau conducteur ou enveloppées et/ou revêtues avec un tel matériau, de l'instrument à cordes comme ligne(s) de bus.

10. Procédé selon la revendication 9, **caractérisé en ce que** le premier signal numérique est préparé pour le traitement ultérieur.

11. Procédé selon la revendication 10, **caractérisé en ce que** la fréquence du son frappé est déterminée à partir du premier signal numérique au moyen d'un filtre de fréquence mathématique et **en ce que** le second signal numérique correspond à une fréquence prédéfinie.
